# FASCICULE DE BREVET EUROPEEN

(11) **EP 2 747 059 B1**
(45) Date de publication et mention de la délivrance du brevet: **01.04.2020**
(21) Numéro de dépôt: 13197926.2
(22) Date de dépôt: 18.12.2013
(51) Int. Cl.: G09F 3/10, G09F 3/02

(54) **Etiquette autocollante à message de sécurite masqué**
Selbstklebende Etiketten mit maskierter Sicherheitsmitteilung
Self-adhesive label with concealed security message

(30) Priorité: 18.12.2012 FR 1262212
(43) Date de publication de la demande: 25.06.2014
(73) Titulaire: Finega, 26200 Montélimar (FR)
(72) Inventeur: Autajon, Gérard, 26200 Montélimar (FR)
(74) Mandataire: Cabinet Beau de Loménie

(56) Documents cités:
- EP-A1- 0 657 859
- EP-A1- 2 096 154
- US-A- 5 294 470

## Description

La présente invention concerne le domaine des étiquettes autoadhésives comportant un ensemble multicouche mobile complètement détachable ou non par rapport à un ensemble multicouche de fixation.

L'étiquette autoadhésive conforme à l'invention trouve une application particulièrement avantageuse pour constituer une étiquette de sécurité permettant d'assurer l'inviolabilité, la traçabilité et/ou l'authentification de l'objet sur lequel l'étiquette est collée.

Dans le domaine des étiquettes autoadhésives de sécurité, l'état de la technique a proposé de nombreuses formes de réalisation de telles étiquettes.

D'une manière générale, une étiquette autoadhésive comporte un ensemble multicouche détachable par rapport à un ensemble multicouche de fixation sur un objet. L'ensemble multicouche de fixation comporte un élément matériel de fixation composé d'au moins un frontal type papier ou film plastique, pourvu sur sa face inférieure d'une couche de colle portée par un support dont le retrait permet de fixer l'étiquette sur tout type d'objet à sécuriser. L'ensemble multicouche détachable comporte au moins un élément matériel frontal, généralement imprimé sur sa face supérieure, assemblé avec l'élément matériel de fixation par l'intermédiaire d'un vernis-colle.

Une ou plusieurs couches d'impression dite de sécurité, sont interposées entre l'élément matériel frontal et l'élément matériel de fixation. Lorsque l'élément matériel frontal est détaché de l'ensemble multicouche de fixation, alors l'ensemble multicouche de fixation fait apparaitre, à l'aide des couches d'impression de sécurité, un message prouvant l'acte d'enlèvement ou de tentative d'enlèvement de l'étiquette. L'ensemble multicouche de fixation qui comporte au moins le frontal type papier ou film plastique reste fixé sur l'objet.

Si une telle étiquette autoadhésive donne satisfaction en pratique, il s'avère que sa fabrication requiert divers éléments constitutifs rendant son coût de fabrication non négligeable. Par ailleurs, il s'avère que les objets sur lesquels de telles étiquettes demeurent fixées, nécessitent un recyclage en fin de leur vie. Aussi, de telles étiquettes sont à même d'augmenter la quantité de matière à recycler des objets recevant de telles étiquettes.

Par ailleurs, il apparait que certaines de ces étiquettes autoadhésives de sécurité laissent apparaître, avant toute tentative d'enlèvement, le message de sécurité, ce qui présente un inconvénient dans certaines applications.

La demande de brevet EP 0657859 décrit une fermeture adhésive mettant en évidence les tentatives d'effraction pour un support cellulosique d'un conteneur. Cette fermeture comporte une couche frontale transparente, une couche discontinue d'un dépôt d'un matériau transparent de barrière lié à la surface interne de la couche frontale, une couche colorée fermement liée à la couche frontale dans les régions où il n'existe pas de dépôts du matériau transparent de barrière. Cette fermeture comporte également deux couches d'adhésifs permettant de faire varier la force de décollement en vue d'assurer la séparation. Cette fermeture présente l'inconvénient de présenter un aspect collant aussi bien au niveau de l'ensemble mobile que de l'ensemble fixé sur l'objet.

Le brevet US 5294470 décrit un système indicateur de l'ouverture d'un objet comportant un matériau de masquage possédant de faibles propriétés d'adhérence sur un panneau transparent ou translucide. Une couche de colorant est disposée sur la face interne du panneau transparent et au-delà du matériau de masquage. Un adhésif est disposé pour envelopper la couche de colorant. L'inconvénient de ce système est l'aspect collant présenté par l'ensemble mobile et l'ensemble restant fixé sur l'objet après l'ouverture.

La présente invention vise à proposer une nouvelle étiquette autoadhésive de sécurité comportant un ensemble multicouche mobile par rapport à un ensemble multicouche de fixation, une telle étiquette autoadhésive présentant un coût de fabrication réduit par rapport aux étiquettes autoadhésives connues tout en diminuant la part matière à recycler en fin de vie de l'objet pourvu d'une telle étiquette, pour une même surface d'impression, l'ensemble multicouche de fixation et l'ensemble multicouche mobile ne présentant pas de caractère collant ou adhésif après séparation.

Un autre objet de l'invention est de proposer une nouvelle étiquette autoadhésive de sécurité conçue pour ne pas faire apparaitre le message de sécurité, avant toute tentative d'enlèvement.

Pour atteindre un tel objectif, l'invention concerne une étiquette selon la revendication 1.

L'étiquette autoadhésive de sécurité, selon l'invention, comporte en outre, en combinaison, l'une et/ou l'autre des caractéristiques techniques additionnelles suivantes :
- la première couche de séparation est séparée de la couche d'adhésif à l'aide d'une ou de plusieurs couches de protection contre l'adhésif,
- la couche de sectionnement est réalisée par le dépôt d'un mélange encre, vernis, décolorant, additifs,
- la couche de sectionnement est transparente ou translucide, colorée ou non,
- la couche d'impression est séparée de la couche de sectionnement ou de l'élément matériel frontal par l'intermédiaire d'une couche intermédiaire d'accroche,
- la face de la couche de sectionnement, tournée à l'opposé de l'élément matériel frontal ainsi que la face inférieure de l'élément matériel frontal sont pourvues d'un traitement de surface améliorant leur tension de surface,
- la première couche de séparation est déposée puis activée sur la couche d'impression, cette première couche de séparation possédant une tension de surface telle que la force de retenue la plus faible entre les couches de l'étiquette est située entre la couche d'impression et la première couche de séparation, en ce qui concerne la partie située en dehors de la couche de sectionnement, et d'un côté ou de l'autre de la couche de sectionnement, en ce qui concerne la partie située en relation avec ladite couche se sectionnement,
- la deuxième couche de séparation est déposée puis activée sur la couche d'impression, pour posséder une tension de surface déterminée, et en ce que la première couche de séparation est déposée puis activée sur la deuxième couche de séparation pour posséder une tension de surface déterminée de manière que la force de retenue la plus faible entre les couches de l'étiquette est située entre la première couche de séparation et la deuxième couche de séparation en ce qui concerne la partie située en dehors de la couche de sectionnement, et d'un côté ou de l'autre de la couche de sectionnement , en ce qui concerne la partie située en relation avec ladite couche se sectionnement,
- chaque couche de séparation activée possède une liaison d'accroche qui dépend de la tension de surface entre ladite couche de séparation et la couche sur laquelle elle est déposée ainsi que de la quantité déposée.

Diverses autres caractéristiques ressortent de la description faite ci-dessous en référence aux dessins annexés qui montrent, à titre d'exemples non limitatifs, des formes de réalisation de l'objet de l'invention.

Diverses autres caractéristiques ressortent de la description faite ci-dessous en référence aux dessins annexés qui montrent, à titre d'exemples non limitatifs, des formes de réalisation de l'objet de l'invention.

La Fig. **1** est une vue en perspective montrant une étiquette autoadhésive, fixée sur un objet.

La Fig. **1A** est une vue de l'étiquette autoadhésive illustrée à la Fig. **1** avec l'ensemble multicouche mobile soulevé par rapport à l'ensemble multicouche de fixation.

La Fig. **2** est une vue en coupe d'une étiquette.

La Fig. **2A** est une vue en coupe montant l'étiquette autoadhésive illustrée à la Fig. **2** dont l'ensemble multicouche mobile est retiré par rapport à l'ensemble multicouche de fixation.

La Fig. **3** est une vue en coupe d'un mode de réalisation d'une étiquette autoadhésive conforme à l'invention.

La Fig. **3A** est une vue en coupe de l'étiquette autoadhésive illustrée à la Fig. **3** avec l'ensemble multicouche mobile retiré par rapport à l'ensemble multicouche de fixation.

Tel que cela ressort des Fig. **1**, **1A**, la présente invention concerne une étiquette autoadhésive **1** destinée à être fixée sur un objet **2** de toute nature en vue d'assurer l'inviolabilité, la traçabilité et/ou l'authentification de l'objet **2** sur lequel l'étiquette est collée. De manière générale, l'étiquette autoadhésive 1 comporte un ensemble multicouche **3** qui est mobile par rapport à un ensemble multicouche **4** de fixation sur l'objet **2**, lors de l'application d'une force de décollage **F** entre l'ensemble multicouche mobile **3** et l'ensemble multicouche de fixation **4.**

Tel que cela ressort plus précisement des Fig. **2** et **2A** illustrant un exemple de réalisation de l'étiquette autoadhésive non conforme à l'invention, l'ensemble multicouche de fixation **4** comporte au moins une couche d'adhésif **6** telle que de la colle, portée par un support **7** présentant un caractère anti-adhésif par rapport à la couche d'adhésif **6.** Ainsi, le support **7** est enlevé de l'ensemble multicouche de fixation **4** pour permettre la fixation de l'étiquette **1** sur l'objet **2.** Il est à noter que les différentes couches de l'étiquette **1** représentées sur les dessins ne sont pas à l'échelle mais sont illustrées uniquement pour la compréhension de l'invention.

L'ensemble multicouche mobile **3** comporte au moins un élément matériel frontal **8** réalisé en toute matière appropriée, par exemple en papier ou en matière plastique, à caractère transparent ou opaque, coloré ou non. Cet élément matériel frontal **8** est réalisé par une ou plusieurs couches de matières. Par exemple, l'élément matériel frontal **8** est un film en polypropylène. L'élément matériel frontal **8** présente une face supérieure **9** et à l'opposé, une face inférieure **11.** Les termes inférieure et supérieure sont à prendre en considération par rapport au sens d'observation de l'objet **2** lorsque l'étiquette est fixée sur l'objet, avec l'ensemble multicouche mobile **3** en contact avec l'ensemble multicouche de fixation **4.**

Une couche d'impression **12** est réalisée sur tout ou partie de la face inférieure **11** de l'élément matériel frontal **8.** La couche d'impression **12** est réalisée de toute manière appropriée sur la face inférieure **11** et par exemple par flexographie. Bien entendu, la face supérieure **9** de l'élément matériel frontal **8** peut être imprimée.

Conformément à l'invention, l'étiquette autoadhésive selon l'invention, comporte une couche de sectionnement **13** interposée entre l'élément matériel frontal **8** et la couche d'impression **12.** Cette couche de sectionnement **13** est réalisée de manière localisée par rapport à la surface de la couche d'impression **12** de manière qu'une partie **12a** de la couche d'impression **12** se trouve en position de superposition par rapport à la couche de sectionnement **13.** En d'autres termes, la couche d'impression **12** comporte ainsi une partie **12a** située au contact de la couche de sectionnement **13** et une partie **12b** située en dehors de la couche de sectionnement **13**, en étant en contact directement ou indirecement avec la face inférieure **11** de l'élément matériel frontal **8**, comme cela sera expliqué dans la suite de la description.

La couche de sectionnement **13** présente une force de retenue telle que la couche d'impression située en position de superposition c'est-à-dire la partie **12a** de la couche d'impression puisse être séparée de i'élément matériel frontal **8** lors de l'application de la force de décollage **F** de manière à faire partie de l'ensemble multicouche mobile **3.** Par ailleurs, la face inférieure **11** de l'élément matériel frontal **8** présente une force de retenue qui, en dehors de cette couche de sectionnement **13**, est supérieure à la force de décollage **F** de manière que la partie **12b** de la couche d'impression, située en dehors de la couche de sectionnement **13** reste solidaire de l'ensemble multicouche mobile **3.**

Dans l'exemple de réalisation illustré aux Fig. **2**, **2A** et **3**, **3A**, la couche de sectionnement **13** présente par rapport à l'élément matériel frontal **8**, une force de retenue qui est inférieure à la force de décollage **F** de l'ensemble multicouche mobile **3**, de sorte que la couche de sectionnement **13** est séparée de l'élément matériel frontal **8** lors de l'application de la force de décollage **F.** Ainsi, le décollement de la couche de sectionnement **13** entraine simultanément, la partie **12a** correspondante de la couche d'impression **12** qui se sépare de la partie **12b** de la couche d'impression, cette dernière restant solidaire de l'élément matériel frontal **8.** En d'autres termes, la couche de sectionnement **13** agit comme un élément de découpe de la couche d'impression **12**, selon un contour définit par le contour de la couche de sectionnement **13.**

Par exemple, la couche de sectionnement **13** est réalisée par un mélange, par exemple du type encre, vernis, décolorant, additifs.

Cette couche de sectionnement **13** est transparente ou translucide, colorée ou non.

Selon un mode de réalisation illustré sur les dessins mais non exclusif, la couche d'impression **12** est séparée de la couche de sectionnement **13** à l'aide d'une couche intermédiaire d'accroche **A.** Dans le même sens, la couche d'impression **12** peut être séparée de l'élément matériel frontal **8** par une couche intermédiaire d'accroche **A.** Cette couche intermédiaire d'accroche **A** peut être réalisée par exemple par impression. Tel que cela ressort des figures, cette couche intermédiaire d'accroche **A** se trouve interposée entre, d'un côté la couche d'impression **12** et du côté oppposé, de la couche de sectionnement **13** et de la face inférieure **11** de l'élément matériel frontal **8.** Bien entendu, la couche d'impression **12** peut être réalisée directement sur la face inférieure **11** sur laquelle la couche de sectionnement **13** a été déposée préalablement.

Il est à noter qu'il peut être prévu de réaliser une ou plusieurs couches d'impression complémentaires **12'** comme illustré aux Fig. **3** et **3A**, entre la couche d'impression **12** et la couche intermédiaire d'accroche **A.**

Selon une variante préférée de réalisation illustrée aux Fig. **2, 2A** et **3**, **3A****,** la face **13a** de la couche de sectionnement **13,** tournée à l'opposée de l'élément matériel frontal **8** est pourvu d'un traitement de surface **t** améliorant sa tension de surface. De même, la face inférieure **11** de l'élément matériel frontal **8** est pourvu d'un traitement de surface **t** améliorant sa tension de surface. Ainsi, après la mise en place de la couche de sectionnement **13** sur la face inférieure **11** de l'élément matériel frontal **8,** alors un traitement de surface **t** est effectué sur toute cette face inférieure **11** de l'élément matériel frontal **8.** Par exemple, un traitement corona peut être réalisé en tant que traitement de surface **t.** Ainsi, un tel traitement de surface permet d'augmenter la tension de surface entre la face inférieure **11** de l'élément matériel frontal **8** et la couche intermédiaire d'accroche **A,** alors que la tension de surface entre l'élement matériel frontal **8** et la couche de sectionnement **13** reste inférieure puisque le traitement de surface **t** n'a pas été réalisé entre la couche de sectionnement **13** et l'élément matériel frontal **8.**

Selon une autre caractéristique de l'invention, l'étiquette autoadhésive **1** comporte au moins une première couche de séparation **14** recouvrant au moins une partie de la couche d'adhésif **6.** Selon une première variante de réalisation illustrée aux Fig **2** et **2A****,** l'étiquette autoadhésive de sécurité **1** comporte une seule couche de séparation **14.** Il est à noter que la couche de séparation **14** est séparée ou non de la couche d'adhésif **6** à l'aide d'une ou de plusieurs couches de protection contre l'adhésif.

Cette première couche de séparation **14** est conçue de manière que la force de retenue entre l'ensemble multicouche mobile **3** et ladite première couche de séparation **14** soit inférieure à la force de décollage **F** de l'ensemble multicouche mobile **3** exercée pour assurer un décollement entre l'ensemble multicouche mobile **3** et l'ensemble multicouche de fixation **4.** Ainsi, la première couche de séparation **14** reste solidaire de l'ensemble multicouche de fixation **4** lors de l'application d'une telle force de décollage **F**. A cet égard, la première couche de séparation **14** présente une force de retenue avec la couche d'adhésif 6, qui est supérieure à la force de décollage **F.**

Cette première couche de séparation **14** est déposée puis activée sur la couche d'impression **12** avant d'être mise en contact avec la couche d'adhésif **6.** Cette première couche de séparation **14** possède une tension de surface telle que la force de retenue la plus faible entre les différentes couches de l'étiquette est située :
- entre la couche d'impression **12** et la première couche de séparation **14,** en ce qui concerne la partie située en dehors de la couche de sectionnement **13** et,
- d'un côté ou de l'autre de la couche de sectionnement **13**, en ce qui concerne la partie située en relation de ladite couche de sectionnement **13.**

Comme expliqué ci-dessus, au niveau de la dite couche de sectionnement **13**, la force de retenue la plus faible est entre la couche de sectionnement **13** et l'élément matériel frontal **8** (Fig. **2-2A** et **3-3A**). La force de retenue de la couche de sectionnement **13** avec l'élément matériel frontal **8** est inférieure à la force de retenue de la première couche de séparation **14**. Ainsi, la partie **12a** de la couche d'impression placée en position de superposition de la couche de sectionnement **13** reste solidaire de l'ensemble multicouche de fixation **4**. La première couche de séparation **14** activée possède une liaison d'accroche en fonction de la tension de surface entre ladite couche de séparation et la couche sur laquelle elle est déposée à savoir la couche d'impression **12** dans l'exemple illustré.

Après le soulèvement de l'ensemble multicouche mobile **3** par rapport à l'ensemble multicouche de fixation **4**, l'ensemble multicouche de fixation **4** comporte comme face supérieure, la face supérieure **15** de la première couche de séparation **14** et la couche de sectionnement **13** tandis que l'ensemble multicouche mobile **3** comporte comme face inférieure, la face inférieure **16** de la couche d'impression **12**, amputée de la partie **12a** de la couche d'impression **12** superposée à la couche de sectionnement **13.** Dans l'exemple illustré à la Fig. **1A**, la partie **12a** de la couche d'impression qui apparait sur la face supérieure **15** à travers la couche de sectionnement **13** correspond au mot « OPEN ». De manière symétrique, la face inférieure de l'ensemble multicouche mobile **3** laisse apparaitre en négatif le mot « OPEN ».

Selon une caractéristique avantageuse de réalisation, la face supérieure **15** de la première couche de séparation **14** est non adhésive.

Selon une caractéristique avantageuse de réalisation, la face inférieure **16** de la couche d'impression **12** est également non adhésive.

A titre d'exemple, la première couche de séparation **14** peut être un vernis activable du type « peel-off ».

Selon une deuxième variante de réalisation illustrée en particulier aux Fig. **3-3A**, l'étiquette autoadhésive **1** comporte une première couche de séparation **14** mais également une deuxième couche de séparation **17** recouvrant au moins la couche d'impression **12** réalisée sur la face inférieure **11** de l'élément matériel frontal **8.** Cette deuxième couche de séparation **17** est en contact avec la première couche de séparation **14** puisqu'elle est interposée entre la couche d'impression **12** et la première couche de séparation **14.** Avantageusement, les deux couches de séparation **14** et **17** sont réalisées de manière parfaitement superposée.

Cette deuxième couche de séparation **17** est conçue de manière que la force de retenue entre les deux couches de séparation **14** et **17** soit inférieure à la force de décollage **F** de l'ensemble multicouche mobile **3**, de sorte que la deuxième couche de séparation **17** reste solidaire de l'ensemble multicouche mobile **3** tandis que la première couche de séparation **14** reste solidaire de l'ensemble multicouche de fixation **4.** Il est à noter que la deuxième couche de séparation **17** présente une force de retenue avec la couche d'impression **12**, qui est supérieure à la force de décollage **F.**

La deuxième couche de séparation **17** est déposée puis activée sur la couche d'impression **12** pour posséder une tension de surface déterminée. Par ailleurs, la première couche de séparation **14** est déposée puis activée sur la deuxième couche de séparation **17**, avant d'être mise en contact avec la couche d'adhésif **6.** La deuxième couche de séparation **17** posséde une tension de surface déterminée de manière que la force de retenue la plus faible entre les différentes couches de l'étiquette est située :
- entre la première couche de séparation **14** et la deuxième couche de séparation **17** en ce qui concerne la partie située en dehors de la couche de sectionnement **13** et,
- d'un côté ou de l'autre de la couche de sectionnement **13**, en ce qui concerne la partie située en relation de ladite couche de sectionnement **13.**

Comme expliqué ci-dessus, au niveau de la dite couche de sectionnement **13**, la force de retenue la plus faible est entre la couche de sectionnement **13** et l'élément matériel frontal **8** (Fig. **3** et **3A**). La force de retenue de la couche de sectionnement **13** avec l'élément matériel frontal **8** ou avec la couche d'impression **12** voire la couche intermédiaire d'accroche **A** est inférieure à la force de retenue des couches de séparation **14** et **17.** Ainsi, la partie **12a** de la couche d'impression placée en position de superposition de la couche de sectionnement **13** reste solidaire de l'ensemble multicouche de fixation **4.**

Chaque couche de séparation **14** et **17** activée possède une liaison d'accroche en fonction de la tension de surface entre ladite couche de séparation et la couche sur laquelle elle est déposée ainsi que de la quantité déposée. Le contrôle de la quantité déposée permet de faire varier la force de séparation de l'ensemble mobile par rapport à l'ensemble fixe selon le besoin ou l'objet sur lequel sera déposée l'étiquette. Cette facilité de réglage permet de s'adapter très rapidement et facilement aux contraintes intrinsèques au collage sur des objets variés.

Après le soulèvement de l'ensemble multicouche mobile **3** par rapport à l'ensemble multicouche de fixation **4**, l'ensemble multicouche de fixation **4** comporte comme face supérieure, la face supérieure **15** de la première couche de séparation **14** et la couche de sectionnement **13** (Fig. **3A**) tandis que l'ensemble multicouche mobile **3** comporte comme face inférieure, la face inférieure **19** de la deuxième couche de séparation **17** amputée de sa partie placée en position de superposition avec la couche de sectionnement **13**, la face supérieure **20** de la deuxième couche de séparation **17** étant en contact avec la couche d'impression **12.** Comme expliqué précedemment en relation des Fig. **2-2A**, la face inférieure de l'ensemble multicouche mobile **3** laisse apparaitre en négatif, un motif analogue à celui présenté par la face supérieure de l'ensemble multicouche de fixation **4.**

Selon une caractéristique avantageuse de réalisation, la face inférieure **19** de la deuxième couche de séparation **17,** et par suite de l'ensemble multicouche mobile **3,** est non adhésive. De même, comme indiqué ci-dessus, la face supérieure **15** de la première couche de séparation **14** est également non adhésive.

A titre d'exemple, la première couche de séparation **14** peut être un vernis activable du type release tandis que la deuxième couche de séparation **17** peut être un vernis activable du type « peel-off ».

Il ressort de la description qui précède que l'étiquette autoadhésive **1** conforme à l'invention comporte un unique élément matériel à savoir, l'élément matériel frontal **8.** Ainsi, l'ensemble multicouche de fixation **4** qui est fixé sur l'objet **2** ne comporte pas d'élément matériel.

L'étiquette autoadhésive **1** selon l'invention présente l'avantage de pouvoir être adaptée ou configurée de différentes manières, de manière à réaliser une étiquette de sécurité en vue d'assurer l'inviolabilité, l'authentification et la traçabilité des objets **2** sur lesquels une telle étiquette est destinée à être fixée.

L'invention n'est pas limitée aux exemples décrits et représentés car diverses modifications peuvent y être apportées sans sortir de son cadre.

## Revendications

1. Etiquette autoadhésive de sécurité comportant un ensemble multicouche mobile (**3**) par rapport à un ensemble multicouche de fixation (**4**) sur un objet (**2**) lors de l'application d'une force de décollage, l'ensemble multicouche mobile (**3**) comportant un élément matériel frontal (**8**) transparent ou translucide et une couche d'impression (**12**) située sur au moins une partie de la face inférieure (**11**) de l'élément matériel frontal (**8**), l'ensemble multicouche de fixation (**4**) comportant une couche d'adhésif (**6**) portée par un support (**7**) duquel il est enlevable, comportant :
- une couche de sectionnement (**13**) interposée, entre l'élément matériel frontal (**8**) et la couche d'impression (**12**), de manière localisée et en position de superposition par rapport à une partie de la couche d'impression (**12**), la couche de sectionnement (**13**) présentant, par rapport à l'élément matériel frontal (**8**), une force de retenue qui est inférieure à la force de décollage de l'ensemble multicouche mobile de sorte que la couche de sectionnement (**13**) et la couche d'impression (**12a**) située en position de superposition puissent être séparées de l'ensemble multicouche mobile (**3**) lors de l'application de la force de décollage tandis que la face inférieure (**11**) de l'élément matériel frontal (**8**) présente une force de retenue qui, en dehors de cette couche de sectionnement (**13**) est supérieure à la force de décollage,
- au moins une première couche de séparation (**14**) recouvrant la couche d'adhésif (**6**), cette couche de séparation (**14**) étant conçue de manière que la force de retenue entre l'ensemble multicouche mobile (**3**) et ladite couche de séparation (1**4**) soit inférieure à la force de décollage de l'ensemble multicouche mobile (**3**) afin que la première couche de séparation (**14**) reste solidaire de l'ensemble multicouche de fixation (**4**), cette force de retenue étant supérieure à la force de retenue de la couche de sectionnement (**13**), de sorte que, lors de l'application d'une telle force de décollage, la partie (**12a**) de la couche d'impression (**12**) placée en position de superposition de la couche de sectionnement (**13**) reste solidaire de l'ensemble multicouche de fixation (**4**),
- l'étiquette comprenant une deuxième couche de séparation (**17**) recouvrant au moins la couche d'impression (**12**), en contact avec la première couche de séparation (**14**) en étant interposée entre la couche d'impression (**12**) et la première couche de séparation (**14**), la deuxième couche de séparation (**17**) étant conçue de manière que la force de retenue entre les deux couches de séparation (**14**, **17**) soit inférieure à la force de décollage de l'ensemble multicouche mobile (**3**) et de manière que la deuxième couche de séparation (**17**) présente une force de retenue avec la couche d'impression (**12**) qui est supérieure à la force de décollage (**F**) de sorte que la deuxième couche de séparation (**17**) reste solidaire de l'ensemble multicouche mobile (**3**), sauf pour une partie placée en position de superposition de la couche de sectionnement (**13**) qui reste solidaire de l'ensemble multicouche de fixation **4**, tandis que la première couche de séparation (**14**) reste solidaire de l'ensemble multicouche de fixation (**4**).

2. Etiquette autoadhésive selon la revendication 1, **caractérisée en ce que** la première couche de séparation (**14**) est séparée de la couche d'adhésif à l'aide d'une ou de plusieurs couches de protection contre l'adhésif.

3. Etiquette autoadhésive selon l'une des revendications 1 ou 2, **caractérisée en ce que** la couche de sectionnement (**13**) est réalisée par le dépôt d'un mélange encre, vernis, décolorant, additifs.

4. Etiquette autoadhésive selon l'une des revendications 1 à 3 **caractérisée en ce que** la couche de sectionnement (**13**) est transparente ou translucide, colorée ou non.

5. Etiquette autoadhésive selon la revendication 1, **caractérisée en ce que** la couche d'impression (**12**) est séparée de la couche de sectionnement (**13**) ou de de l'élément matériel frontal (**8**) par l'intermédiaire d'une couche intermédiaire d'accroché (**A**).

6. Etiquette autoadhésive selon l'une des revendications 1 à5, **caractérisée en ce que** la face de la couche de sectionnement (**13**), tournée à l'opposé de l'élément matériel frontal (**8**) ainsi que la face inférieure (**11**) de l'élément matériel frontal (**8**) sont pourvues d'un traitement corona.

7. Etiquette autoadhésive selon la revendication 1, **caractérisée en ce que** la première couche de séparation (**14**) est déposée puis activée sur la couche d'impression (**12**), cette première couche de séparation (**14**) possédant une tension de surface telle que la force de retenue la plus faible entre les couches de l'étiquette est située entre la couche d'impression (**12**) et la première couche de séparation (**14**), en ce qui concerne la partie située en dehors de la couche de sectionnement (**13**), et d'un côté ou de l'autre de la couche de sectionnement (**13**), en ce qui concerne la partie située en relation avec ladite couche se sectionnement (**13**).

8. Etiquette autoadhésive selon la revendication 1, **caractérisée en ce que** la deuxième couche de séparation (**17**) est déposée puis activée sur la couche d'impression (**12**), pour posséder une tension de surface déterminée, et **en ce que** la première couche de séparation (**14**) est déposée puis activée sur la deuxième couche de séparation (**17**) pour posséder une tension de surface déterminée de manière que la force de retenue la plus faible entre les couches de l'étiquette est située entre la première couche de séparation (**14**) et la deuxième couche de séparation (**17**) en ce qui concerne la partie située en dehors de la couche de sectionnement (1**3**), et d'un côté ou de l'autre de la couche de sectionnement (**13**), en ce qui concerne la partie située en relation avec ladite couche se sectionnement (**13**).

9. Etiquette autoadhésive selon la revendication 8, **caractérisée en ce que** chaque couche de séparation (**14**, **17**) activée possède une liaison d'accroche qui dépend de la tension de surface entre ladite couche de séparation et la couche sur laquelle elle est déposée ainsi que de la quantité déposée.

## Patentansprüche

1. Selbstklebendes Sicherheitsetikett, umfassend eine mehrschichtige Anordnung (3), die gegenüber einer mehrschichtigen Anordnung zum Befestigen (4) an einem Gegenstand (2) beim Aufbringen einer Abziehkraft beweglich ist, wobei die bewegliche mehrschichtige Anordnung (3) ein transparentes oder transluzentes vorderes Materialelement (8) und eine Druckschicht (12) aufweist, die sich auf mindestens einem Teil der Unterseite (11) des vorderen Materialelements (8) befindet, wobei die mehrschichtige Anordnung zum Befestigen (4) eine Klebstoffschicht (6) aufweist, die von einem Träger (7) getragen ist, von dem sie entfernbar ist, umfassend:
- eine Trennschicht (13), die zwischen dem vorderen Materialelement (8) und der Druckschicht (12) lokalisiert und in einer Überlagerungsposition relativ zu einem Teil der Druckschicht (12) angeordnet ist, wobei die Trennschicht (13) in Bezug auf das vordere Materialelement (8) eine Haltekraft aufweist, die geringer ist als die Abziehkraft der beweglichen mehrschichtigen Anordnung, derart, dass die Trennschicht (13) und die Druckschicht (12a), die in einer Überlagerungsposition angeordnet ist, beim Aufbringen der Abziehkraft von der beweglichen mehrschichtigen Anordnung (3) getrennt werden können, während die untere Seite (11) des vorderen Materialelements (8) eine Haltekraft aufweist, die außerhalb dieser Trennschicht (13) größer als die Abziehkraft ist,
- mindestens eine erste Trennschicht (14), die die Klebstoffschicht (6) bedeckt, wobei diese Trennschicht (14) derart ausgebildet ist, dass die Haltekraft zwischen der beweglichen mehrschichtigen Anordnung (3) und der Trennschicht (14) geringer ist als die Abziehkraft der beweglichen mehrschichtigen Anordnung (3), damit die erste Trennschicht (14) mit der mehrschichtigen Anordnung zum Befestigen (4) fest verbunden bleibt, wobei diese Haltekraft größer ist als die Haltekraft der Trennschicht (13), derart, dass beim Aufbringen von einer solchen Abziehkraft der Teil (12a) der Druckschicht (12), der in einer Überlagerungsposition mit der Trennschicht (13) angeordnet ist, mit der mehrschichtigen Anordnung zum Befestigen (4) fest verbunden bleibt,
- wobei das Etikett eine zweite Trennschicht (17) aufweist, die mindestens die Druckschicht (12) bedeckt, die in Kontakt mit der ersten Trennschicht (14) ist, indem sie zwischen der Druckschicht (12) und der ersten Trennschicht (14) angeordnet ist, wobei die zweite Trennschicht (17) derart ausgebildet ist, dass die Haltekraft zwischen den zwei Trennschichten (14, 17) geringer ist als die Abziehkraft der beweglichen mehrschichtigen Anordnung (3) und derart, dass die zweite Trennschicht (17) eine Haltekraft mit der Druckschicht (12) aufweist, die größer ist als die Abziehkraft (F), derart, dass die zweite Trennschicht (17) mit der beweglichen mehrschichtigen Anordnung (3) fest verbunden bleibt, mit Ausnahme von einem Teil, der in einer Überlagerungsposition mit der Trennschicht (13) angeordnet ist, die mit der mehrschichtigen Anordnung zum Befestigen (4) fest verbunden bleibt, während die erste Trennschicht (14) mit der mehrschichtigen Anordnung zum Befestigen (4) fest verbunden bleibt.

2. Selbstklebendes Etikett nach Anspruch 1, **dadurch gekennzeichnet, dass** die erste Trennschicht (14) von der Klebstoffschicht mit Hilfe von einer oder mehreren Schutzschichten gegen den Klebstoff getrennt ist.

3. Selbstklebendes Etikett nach einem der Ansprüche 1 oder 2, **dadurch gekennzeichnet, dass** die Trennschicht (13) durch das Aufbringen von einer Mischung aus Druckarbe, Lack, Bleichmittel, Zusatzstoffen erstellt ist.

4. Selbstklebendes Etikett nach einem der Ansprüche 1 bis 3, **dadurch gekennzeichnet, dass** die Trennschicht (13) transparent oder transluzent, gefärbt oder ungefärbt ist.

5. Selbstklebendes Etikett nach Anspruch 1, **dadurch gekennzeichnet, dass** die Druckschicht (12) von der Trennschicht (13) oder von dem vorderen Materialelement (8) durch eine Haftzwischenschicht (A) getrennt ist.

6. Selbstklebendes Etikett nach einem der Ansprüche 1 bis 5, **dadurch gekennzeichnet, dass** die Seite der Trennschicht (13), die von dem vorderen Materialelement (8) abgewandt ist, und die untere Seite (11) des vorderen Materialelements (8) mit einer Koronabehandlung versehen sind.

7. Selbstklebendes Etikett nach Anspruch 1, **dadurch gekennzeichnet, dass** die erste Trennschicht (14) auf der Druckschicht (12) aufgetragen und dann aktiviert ist, wobei diese erste Trennschicht (14) eine derartige Oberflächenspannung aufweist, dass sich die geringste Haltekraft zwischen den Schichten des Etiketts zwischen der Druckschicht (12) und der ersten Trennschicht (14) befindet, was den Teil betrifft, der sich außerhalb der Trennschicht (13) befindet, und beiderseits der Trennschicht (13) was den Teil betrifft, der sich bezüglich der Trennschicht (13) befindet.

8. Selbstklebendes Etikett nach Anspruch 1, **dadurch gekennzeichnet, dass** die zweite Trennschicht (17) auf der Druckschicht (12) aufgetragen und dann aktiviert ist, um eine bestimmte Oberflächenspannung aufzuweisen, und dadurch, dass die erste Trennschicht (14) auf der zweiten Trennschicht (17) aufgetragen und dann aktiviert ist, um eine bestimmte Oberflächenspannung derart aufzuweisen, dass sich die geringste Haltekraft zwischen den Schichten des Etiketts zwischen der ersten Trennschicht (14) und der zweiten Trennschicht (17) befindet, was den Teil betrifft, der sich außerhalb der Trennschicht (13) befindet, und beiderseits der Trennschicht (13) was den Teil betrifft, der sich bezüglich der Trennschicht (13) befindet.

9. Selbstklebendes Etikett nach Anspruch 8, **dadurch gekennzeichnet, dass** die aktivierte Trennschicht (14, 17) eine Haftverbindung aufweist, die von der Oberflächenspannung zwischen der Trennschicht und der Schicht, auf der sie aufgetragen ist und von der aufgetragenen Menge abhängt.

## Claims

1. A self-adhesive security label including a movable multilayer assembly (3) relative to a multilayer attachment assembly (4) on an object (2) during the application of a detachment force, the movable multilayer assembly (3) including a transparent or translucent front material element (8) and a printing layer (12) located on at least part of the lower face (11) of the front material element (8), the multilayer attachment assembly (4) including an adhesive layer (6) carried by a support (7) from which it is removable, including:
- a sectioning layer (13) interposed between the front material element (8) and the printing layer (12), in a localized manner and in a superimposed position relative to a portion of the printing layer (12), the sectioning layer (13) having, relative to the front material element (8), a retaining force which is smaller than the detachment force of the movable multilayer assembly so that the sectioning layer (13) and the printing layer (12a) located in the superimposed position can be separated from the movable multilayer assembly (3) upon the application of the detachment force while the lower face (11) of the front material element (8) has a retaining force which, outside of this sectioning layer (13), is greater than the detachment force,
- at least a first separation layer (14) covering the adhesive layer (6), this separation layer (14) being designed such that the retaining force between the movable multilayer assembly (3) and said separation layer (14) is smaller than the detachment force of the movable multilayer assembly (3) so that the first separation layer (14) remains secured to the multilayer attachment assembly (4), this retaining force being greater than the retaining force of the sectioning layer (13) so that, upon the application of such a detachment force, the portion (12a) of the printing layer (12) placed in the superimposed position of the sectioning layer (13) remains secured to the multilayer attachment assembly (4),
- the label comprising a second separation layer (17) covering at least the printing layer (12), in contact with the first separation layer (14) by being interposed between the printing layer (12) and the first separation layer (14), the second separation layer (17) being designed such that the retaining force between the two separation layers (14, 17) is smaller than the detachment force of the movable multilayer assembly (3) and such that the second separation layer (17) has a retaining force with the printing layer (12) which is greater than the detachment force (F) so that the second separation layer (17) remains secured to the movable multilayer assembly (3), except for a portion placed in the superimposed position of the sectioning layer (13) which remains secured to the multilayer attachment assembly (4), while the first separation layer (14) remains secured to the multilayer attachment assembly (4).

2. The self-adhesive label according to claim 1, **characterized in that** the first separation layer (14) is separated from the adhesive layer using one or several layers for protection against the adhesive.

3. The self-adhesive label according to any of claims 1 or 2, **characterized in that** the sectioning layer (13) is made by the deposition of a mixture of ink, varnish, bleaching, additives.

4. The self-adhesive label according to any of claims 1 to 3 **characterized in that** the sectioning layer (13) is transparent or translucent, colored or not.

5. The self-adhesive label according to claim 1, **characterized in that** the printing layer (12) is separated from the sectioning layer (13) or from the front material element (8) by means of an intermediate adhesion layer (A).

6. The self-adhesive label according to any of claims 1 to 5, **characterized in that** the face of the sectioning layer (13) facing away from the front material element (8) as well as the lower face (11) of the front material element (8) are provided with a corona treatment.

7. The self-adhesive label according to claim 1, **characterized in that** the first separation layer (14) is deposited and then activated on the printing layer (12), this first separation layer (14) having a surface tension such that the smallest retaining force between the layers of the label is located between the printing layer (12) and the first separation layer (14), as regards the portion located outside the sectioning layer (13), and on one or the other side of the sectioning layer (13), as regards the portion located in relation to said sectioning layer (13).

8. The self-adhesive label according to claim 1, **characterized in that** the second separation layer (17) is deposited and then activated on the printing layer (12), to have a determined surface tension, and **in that** the first separation layer (14) is deposited then activated on the second separation layer (17) to have a determined surface tension such that the smallest retaining force between the layers of the label is located between the first separation layer (14) and the second separation layer (17) as regards the portion located outside the sectioning layer (13), and on one or the other side of the sectioning layer (13), as regards the portion located in relation to said sectioning layer (13).

9. The self-adhesive label according to claim 8, **characterized in that** each activated separation layer (14, 17) has an adhesion connection that depends on the surface tension between said separation layer and the layer on which it is deposited as well as on the deposited amount.
